# FASCICULE DE BREVET EUROPEEN

(11) **EP 3 554 451 B1**
(45) Date de publication et mention de la délivrance du brevet: **11.11.2020**
(21) Numéro de dépôt: 17825480.1
(22) Date de dépôt: 15.12.2017
(51) Int. Cl.: A61J 1/20

(54) **DISPOSITIF DE PRELEVEMENT D'UN LIQUIDE CONTENU DANS RECIPIENT, RECIPIENT LIE ET UTLISATION DE CE RECIPIENT**
VORRICHTUNG ZUR ENTNAHME EINER PROBE AUS EINER IN EINEM BEHÄLTER ENTHALTENEN FLÜSSIGKEIT, ZUGEHÖRIGER BEHÄLTER UND VERWENDUNG DIESES BEHÄLTERS
DEVICE FOR COLLECTING A SAMPLE OF A LIQUID CONTAINED IN A CONTAINER, ASSOCIATED CONTAINER, AND USE OF THIS CONTAINER

(30) Priorité: 16.12.2016 FR 1662671
(43) Date de publication de la demande: 23.10.2019
(73) Titulaire: VIRBAC, 06516 Carros (FR)
(72) Inventeur: LABROC, Laurie, 06200 Nice (FR); ROBIN, Michel, 06600 Antibes (FR); ANEAS, Daniel, 63200 Menetrol (FR)
(74) Mandataire: Gevers & Orès
(86) Numéro de dépôt international: PCT/EP2017/083162
(87) Numéro de publication internationale: WO 2018/109215

(56) Documents cités:
- EP-A1- 2 351 549
- WO-A1-2012/057843
- JP-B2- 5 896 228

## Description

L'invention concerne un dispositif de prélèvement (ou de transfert) d'un liquide contenu dans un récipient.

Elle concerne également un récipient muni d'un tel dispositif de prélèvement.

Elle concerne encore une utilisation de ce récipient.

L'invention vise principalement une application au prélèvement d'un liquide à portée médicamenteuse, en particulier destiné au traitement des animaux.

Ce type de dispositif permet le prélèvement de liquide tout en assurant, par ailleurs, une étanchéité.

A cet effet, on a déjà proposé un dispositif de prélèvement de liquide dans un récipient, comportant un robinet qui permet à un utilisateur, en tournant ce robinet, de fermer ou d'ouvrir un passage entre le volume interne du récipient et l'extérieur de ce récipient.

Lorsque ce passage est fermé, le liquide contenu dans le récipient ne peut pas sortir de celui-ci. Toute fuite de liquide depuis l'intérieur vers l'extérieur du récipient est alors empêchée et on évite l'introduction de toute pollution externe (fluide non désiré ou poussières, par exemple) à l'intérieur du récipient.

Lorsque ce passage est ouvert, un prélèvement du liquide contenu dans le récipient peut être effectué.

Une telle solution est par exemple proposée dans le document WO 2012/057843 (D1).

Cependant, cette solution n'est pas parfaite.

En effet, après une première utilisation, le robinet est fermé et la partie supérieure du passage entre le volume externe et le volume interne du récipient reste en contact avec le milieu externe. Cette partie supérieure du passage peut donc se charger en polluants et notamment charger en polluants les résidus de liquide provenant de l'intérieur du récipient. Aussi, lors d'une ouverture ultérieure du dispositif de prélèvement, des polluants peuvent alors entrer à l'intérieur du récipient. De tels polluants peuvent aussi être introduits dans le récipient lorsque le robinet est ouvert.

A cet effet également, une solution alternative à l'utilisation d'un robinet est l'emploi d'une valve élastique généralement réalisée avec un élastomère.

C'est par exemple ce qui est proposé dans le document US 5 425 465 (D2).

L'intérêt de la valve élastique, par rapport à un robinet, réside principalement en l'absence d'une zone de passage du liquide contenu dans le récipient en contact avec l'extérieur.

Cependant, une telle valve élastique est sollicitée fortement et fréquemment si bien que sa longévité peut en être altérée, notamment par rapport à celle d'un robinet.

Par ailleurs, avec cette solution, maintenir une étanchéité dans tous les cas est délicat. Ainsi et par exemple, si le récipient est renversé, le liquide qu'il contient applique une pression sur la valve élastique et des fuites peuvent alors être constatées.

Il existe donc un besoin pour un dispositif de prélèvement d'un liquide dans un récipient amélioré.

A cet effet, l'invention propose un dispositif de prélèvement d'un liquide dans un récipient, caractérisé en ce qu'il comporte :
- un logement présentant un axe longitudinal ;
- un composant comprenant :
   - un corps muni d'au moins un canal avec une extrémité proximale et une extrémité distale ;
   - un réceptacle, fixe par rapport au corps, et situé dans le prolongement de l'extrémité proximale dudit au moins un canal,
   ledit composant étant monté à rotation par rapport au logement autour de l'axe longitudinal de ce logement entre une position de fermeture dans laquelle l'extrémité distale dudit au moins un canal est fermée par le logement et une position d'ouverture dans laquelle l'extrémité distale dudit au moins un canal est apte à établir une communication fluidique avec le récipient ; et
- une valve élastique logée dans le réceptacle.

Le dispositif selon l'invention pourra également comprendre les caractéristiques suivantes, prises seules ou en combinaison :
- la valve élastique comporte un orifice central dont une extrémité distale est en communication fluidique avec l'extrémité proximale dudit au moins un canal du composant et dont une extrémité proximale se présente sous la forme d'un bouchon muni d'au moins une fente ;
- la valve élastique est réalisée en élastomère, par exemple en élastomère silicone ;
- le composant comporte une jupe, par exemple une jupe cylindrique, entourant le réceptacle ;
- le corps du composant comprend un logement ainsi qu'au moins un deuxième canal dont une extrémité proximale débouche dans le logement, lequel logement comporte un filtre à air en communication fluidique avec l'extérieur, et dont une extrémité distale est apte à établir une communication fluidique avec le récipient ;
- le composant comprend un autre logement ainsi qu'au moins un troisième canal dont une extrémité proximale débouche dans cet autre logement, lequel autre logement comporte un autre filtre à air en communication fluidique avec l'extérieur, et dont une extrémité distale est apte à établir une communication fluidique avec le récipient ;
- l'extrémité distale dudit au moins un troisième canal débouche dans le logement ;
- le ou chaque filtre à air est hydrophobe et avantageusement lipophobe ;
- le ou chaque filtre à air présente des orifices dont la plus grande dimension est inférieure ou égale à 0,22 µm ;
- le logement comprend un obturateur pour fermer l'extrémité distale dudit au moins un deuxième canal et/ou dudit au moins un troisième canal lorsque le composant est dans sa position de fermeture ;
- le dispositif comprend un témoin de la position de fermeture ou d'ouverture du composant ;
- le dispositif comprend, en outre, un capuchon monté de façon amovible sur le logement ;
- le dispositif comprend un témoin d'effraction du capuchon par rapport au logement ;
- le logement comporte une première embase destinée à être montée sur l'extérieur du récipient ; et une deuxième embase destinée à être montée sur l'intérieur du récipient, ladite deuxième embase, venue de matière ou coopérant avec la première embase, formant la partie du logement avec laquelle le composant coopère pour passer de sa position de fermeture à sa position d'ouverture et inversement.

L'invention concerne également un récipient comportant un liquide et une ouverture, ledit récipient étant caractérisé en ce qu'il comprend, au niveau de son ouverture, un dispositif de prélèvement de liquide selon l'invention.

Le récipient pourra comprendre un tube plongeur en connexion avec l'extrémité distale du corps.

Enfin, l'invention concerne aussi une utilisation d'un récipient conforme à l'invention, en tant que conditionnement pour un liquide consistant en une composition pharmaceutique stérile.

L'invention sera décrite plus précisément en référence aux figures annexées, données à titre non limitatif :
- la figure 1, qui comprend les figures 1(a) à 1(g), représente un premier mode de réalisation d'un dispositif selon l'invention;
- la figure 2, qui comprend les figures 2(a) et 2(b), représente un deuxième mode de réalisation de l'invention ;
- la figure 3, qui comprend les figures 3(a) à 3(d), représente un troisième mode de réalisation de l'invention ;
- la figure 4, qui comprend les figures 4(a) et 4(b), représente une réalisation possible pour un témoin d'état d'ouverture/fermeture du dispositif selon l'invention ;
- la figure 5 est une variante de réalisation dans laquelle un tube plongeur est représenté.

La figure 1 représente un premier mode de réalisation de l'invention.

De manière générale, le dispositif 100 de prélèvement d'un liquide dans un récipient selon l'invention comporte un logement 10, un composant 20 situé dans le logement 10, une valve élastique 30 et un capuchon 40 monté de façon amovible sur le logement 10. Tous ces composants sont représentés sur la vue générale, réalisée selon une perspective coupée, de la figure 1(a).

Le logement 10 comprend une première embase 11 destinée à être montée sur l'extérieur du récipient et une deuxième embase 12 destinée à être montée sur l'intérieur du récipient. La première embase 11 est représentée selon une vue en coupe sur la figure 1(b) et la deuxième embase 12 est représentée selon une vue en coupe sur la figure 1(c). Les embases 11 et 12 sont montées l'une sur l'autre, selon un montage de préférence inamovible et sans qu'un quelconque mouvement relatif puisse être envisagée entre elles. Une vue plus détaillée d'une zone de fixation des deux embases 11, 12 entre elles et sur un récipient R est représentées sur la vue en coupe de la figure 1(d). Dans ce montage, des éléments 111 de type crochets de la première embase sont par exemple mis en oeuvre pour coopérer avec une bordure annulaire 122 de la deuxième embase 12. Le montage est réalisé pour assurer une très bonne étanchéité entre les deux embases 11, 12 si bien que les risques de fuite de liquide ou d'introduction de polluants (tels que des liquides, des poussières ou encore des agents polluants telles que des bactéries) entre les deux embases sont limités. Il convient de noter que la deuxième embase 12 comprend par ailleurs un orifice central 123 qui permet d'accueillir une partie du composant 20 et une paroi supérieure 12SUP sur laquelle le composant 20 vient en appui. Quant à la première embase 11, elle est creuse pour pouvoir accueillir d'une part le composant 20 et d'autre part, dans sa partie inférieure la deuxième embase 12.

Avantageusement, le montage sur le récipient R requiert un effort de compression axiale F inférieur ou égal à 300 N.

Par ailleurs, la liaison entre le dispositif de prélèvement selon l'invention et le récipient R est avantageusement indémontable manuellement.

Le composant 20 est monté à rotation par rapport au logement 10, c'est-à-dire à la fois par rapport à la première embase 11 et la deuxième embase 12 compte tenu de la fixation des deux embases 11, 12 l'une par rapport à l'autre. Cette rotation s'effectue entre une position dite de fermeture et une position dite d'ouverture. Cette rotation s'effectue autour de l'axe longitudinal AL du logement 10. En pratique, il est alors avantageux de prévoir une rotation, entre la position de fermeture et la position d'ouverture, autour de cet axe longitudinal AL de 180°.

Le composant 20 est représenté de manière plus précise sur la figure 1(e). Ce composant 20 est par ailleurs représenté dans sa position de fermeture sur la figure 1(a).

Le composant 20 comprend un corps 26 muni d'au moins un canal 21 avec une extrémité proximale 21p et une extrémité distale 21d. Le canal 21 traverse le corps 26 du composant 20.

Dans la position de fermeture (figure 1(a)), l'extrémité distale 21d dudit au moins un canal 21 est fermée par le logement 10 et plus précisément par une paroi interne 12PI de la deuxième embase 12, paroi interne qui délimite le canal central 123 de cette deuxième embase 12.

Dans la position d'ouverture (non représentée), l'extrémité distale 21d dudit au moins un canal 21 est apte à établir une communication fluidique avec le récipient. Plus précisément, lorsque l'on tourne, à partir de la position de fermeture, le composant 20 autour de l'axe longitudinal AL du logement 10, par exemple de 180°, l'extrémité distale 21d dudit au moins un canal 21 arrive alors en vis-à-vis d'un passage 120 de la deuxième embase 12 débouchant, en l'occurrence vers l'intérieur d'un récipient lorsque le dispositif 100 est monté sur un tel récipient R comme représenté sur la figure 1(d). La position d'ouverture correspond à cette situation où le liquide peut passer du récipient vers le canal 21 du composant 20, à travers le passage 120 de la deuxième embase 12.

Le composant 20 comprend également un réceptacle 24 situé dans le prolongement de l'extrémité proximale 21p dudit au moins un canal 21. Ce réceptacle 24 est fixe par rapport au corps 26, et plus précisément monté fixe sur le corps 26. Par exemple, pour monter fixement le réceptacle 24 sur le corps 26, on peut prévoir une rainure circonférentielle 260, située au niveau de la paroi supérieure 26SUP du corps 26, et apte à recevoir, par exemple par encliquetage, une paroi correspondante du réceptacle 24.

Un autre type de montage entre le corps 26 et le réceptacle 24 peut être envisagé, l'essentiel étant que ce montage, amovible ou non, permette une fixation interdisant tout mouvement relatif entre le corps 26 et le réceptacle 24.

A cet égard, il est donc possible, en variante, et pour que le réceptacle 24 soit fixe par rapport au corps 26, de prévoir que le réceptacle 24 et le corps 26 soient d'une seule pièce. Cela n'empêchera pas pour autant le montage de la valve élastique 30. En effet, du fait de son élasticité, la valve élastique 30 peut être logée à l'intérieur de la pièce formée par le réceptacle 24 et le corps 26, via l'orifice 240 du réceptacle 24.

Ainsi, le réceptacle 24 permet de loger la valve élastique 30 au sein du composant 20. Plus précisément, la valve élastique 30 est maintenue entre le corps 26 et les parois du réceptacle 24.

La valve élastique 30 est en complémentarité de forme avec la paroi interne du réceptacle 24. Elle s'appuie par ailleurs contre le corps 26.

Cette valve élastique 30 est avantageusement réalisée en élastomère, par exemple en élastomère silicone.

Elle comporte un orifice central 31 dont une extrémité distale 31d est en communication fluidique avec l'extrémité proximale 21d dudit au moins un canal 21 du composant 20. Cette communication fluidique entre le canal 21 et l'orifice central 31 est présente quelle que soit la position angulaire du composant 20 par rapport au logement 10.

L'orifice central 31 comporte également une extrémité proximale 31p qui se présente sous la forme d'un bouchon 33 muni d'une fente 34. La fente 34 peut être simple (droite) ou complexe (en forme d'arc de cercle ou d'étoile par exemple). Lorsque la valve élastique 30 n'est pas sollicitée par une action extérieure (seringue de type Luer ou autre), la fente 34 est fermée et une étanchéité est assurée entre l'extérieur du composant 20 et l'intérieur du composant 20. C'est ce qui est représenté sur les figures 1(a), 1(e) et 1(f). Au contraire, lorsque la valve élastique 30 est sollicitée par une action extérieure, celle-ci se déforme axialement, à savoir selon l'axe longitudinal AL du logement 10. C'est ce qui est représenté sur la figure 1(g). On comprend donc que la valve élastique 30 n'est pas fixée à la paroi interne du réceptacle 24.

D'ailleurs, lorsque l'on souhaite prélever un liquide dans un récipient muni d'un dispositif tel que représenté sur la figure 1, on part d'une situation conforme à celle de la figure 1(a). Le capuchon 40 est ôté du logement 10 et plus précisément de la première embase 10.

Un Luer L est introduit dans le composant 20, ce qui a pour effet (figure 1(g)) de comprimer la valve élastique 30 axialement et d'ouvrir la fente 34 du bouchon 33 au niveau de l'extrémité proximale 31d du canal central 31 de la valve élastique 30. On comprend donc que la valve élastique n'est pas fixée à la paroi interne du réceptacle 24.

Puis, à l'aide du Luer L, on effectue une rotation du composant 20 et de la valve élastique 30, tous deux alors en prise avec le Luer L. Cette rotation s'effectue autour de l'axe longitudinal AL du logement 10. L'axe longitudinal AL du logement 10 se confond alors avec l'axe longitudinal du Luer L comme avec celui du canal central 31 de la valve élastique 30. Le composant 20 passe alors de sa position de fermeture à sa position d'ouverture. En pratique, le composant 20 et plus précisément la paroi 261NF du corps 26 glisse alors contre la paroi supérieure 12SUP de la deuxième embase 12 du logement 10. En position d'ouverture, un passage existe alors entre le volume intérieur du récipient et le Luer L. Le liquide contenu dans le récipient peut alors être prélevé par le Luer L.

Une fois le prélèvement de liquide dans le récipient terminé, l'utilisateur tourne le Luer L dans l'autre sens, toujours autour de l'axe longitudinal AL du logement 10, pour aller de la position d'ouverture à la position de fermeture du composant 20. Une fois la position de fermeture atteinte, l'utilisateur peut retirer le Luer L du composant 20. La valve élastique 30, qui ne subit alors plus d'action extérieure reprend sa forme initiale, à savoir celle de la figure 1(a), fermant ainsi la fente 34 du bouchon 33 de façon étanche.

Le dispositif 100 selon l'invention prévoit une double étanchéité sur le chemin de prélèvement de liquide.

La première étanchéité est réalisée par un système de type robinet, en l'occurrence ici entre le composant 20 et la deuxième embase 20. La deuxième étanchéité est réalisée par une valve élastique 30 située au-dessus du système de type robinet.

La valve élastique 30 limite ou empêche toute introduction de polluants dans la partie supérieure du composant 20, pendant avant ou après utilisation. Par ailleurs, la présence d'un système de type robinet entre le récipient et la valve élastique 30 limite la sollicitation de celle-ci et limite aussi la présence de liquide dans les canaux 21 et 31.

Par ailleurs, lors d'un stockage à l'envers d'un récipient R comportant le dispositif de prélèvement d'un liquide selon l'invention, le système en position robinet fermé reste étanche et aucune fuite de la composition contenue dans le récipient n'est visible et ce même à température élevée, typiquement 40°C.

De plus, le fait de loger la valve élastique 30 dans le composant 20 permet de mettre en œuvre un système de type robinet avec lequel la rotation du composant 20 par rapport au logement 10 s'effectue autour de l'axe longitudinal AL du logement 10. Le composant 20 peut donc tourner dans le logement 10, sans qu'un espace important ne soit présent entre le composant et le logement 10, ce qui permet de limiter l'encombrement, notamment radial, du dispositif est donc particulièrement bien adapté pour un récipient. Par ailleurs, avec cette conception, le Luer L peut rester dans l'axe longitudinal du logement 10, et donc du composant 20 destiné à tourner, sans être gêné par le récipient R. De plus, la rotation du Luer L autour de cet axe longitudinal pour réaliser l'ouverture ou la fermeture du composant 20 entraîne également en rotation la valve élastique 30. Celle-ci ne subit donc pas d'autres contraintes que la déformation axiale imprimée par le Luer L.

En utilisation, il convient néanmoins de fournir un certain couple afin d'ouvrir le canal 21 et ainsi de connecter un système de ponction ou de collecte avec le contenu du récipient. Cette opération doit être aisée, tout en donnant la sensation de connexion à l'utilisateur. Afin d'éviter le risque de contamination, la connexion avec le récipient est avantageusement effectuée une fois la liaison entre le dispositif de prélèvement et le Luer L assurée. Avantageusement, l'effort d'assemblage du Luer L sur le dispositif de prélèvement selon l'invention doit être inférieur à 27,5 N

(pendant 5 sec) avec un couple d'insertion inférieur à 0,1 N.m. L'ouverture du canal 21 s'effectue alors une fois la liaison Luer L effective, le couple d'ouverture étant alors avantageusement inférieur à 0.35 N.m. La fermeture du canal 21 requiert avantageusement un couple inférieur à 0,35 N.m. Avantageusement l'effort de désassemblage du Luer L doit être inférieur à 27,5 N (pendant 5 sec) avec un couple nécessaire pour retirer le Luer L inférieur à 0,1 N.m.

Le capuchon 40 présente une complémentarité de forme avec le logement 10 et plus précisément avec la première embase 11, par exemple pour pouvoir être vissée ou dévissée (les éléments 110 de la figure 1(b) représentent les pas de vis de la première embase 11).

Le couple de mise en place du capuchon 40 doit être suffisant pour assurer la fermeture du dispositif de prélèvement de liquide. Une personne adulte normalement constituée peut fournir un couple de serrage sur le capuchon 40 d'environ 1,1 N.m. Ainsi et avantageusement, la fermeture du capuchon 40 est effectuée pour un couple inférieur à 1,1 N.m. Pareillement, un couple d'ouverture sur le capuchon d'environ 1,1 N.m. peut être appliqué par une personne adulte normalement constituée et avantageusement le retrait du capuchon est réalisé pou un couple inférieur à 1,1 N.m.

Le capuchon 40 peut avantageusement prévoir au moins un témoin d'effraction 41 du capuchon 40 par rapport au logement 10. Le témoin d'effraction 41 peut se présenter sous la forme d'une bande annulaire reliée par des ponts frangibles (non visibles sur la figure 1) à la première embase 11 du logement 10. Les ponts sont cassés à la première ouverture du capuchon 40.

Avantageusement, l'effort nécessaire pour déchirer les ponts frangibles lors de la première ouverture du capuchon, doit être telle que le système puisse être utilisé par une personne normalement constituée. Par exemple, pour un diamètre d'ouverture du récipient R de 20 mm, le couple de première ouverture du système C est avantageusement inférieur à 1,2 N.m

Il convient de noter que s'il est avantageux de prévoir un capuchon 40, sa présence n'est pas obligatoire.

La figure 2 représente un deuxième mode de réalisation de l'invention.

Ce deuxième mode de réalisation reprend les caractéristiques du premier mode de réalisation. Aussi, par rapport aux figures 1(a) à 1(g), les mêmes éléments portent les mêmes références.

Cependant, ce deuxième mode de réalisation comprend des caractéristiques supplémentaires.

En effet, dans ce deuxième mode de réalisation, le corps 26 du composant 20' est modifié et comporte un deuxième canal 22 et un logement 27 dans lequel le deuxième canal 22 débouche. Plus précisément, l'extrémité distale 22d du deuxième canal 22 est apte à établir une communication fluidique avec le récipient et l'extrémité proximale 22p de ce deuxième canal 22 débouche dans le logement 27, ce dernier comportant un filtre à air 50 en communication fluidique avec l'air extérieur.

Ceci permet de pouvoir équilibrer les pressions entre le volume interne du récipient et l'extérieur, en particulier lors d'un prélèvement de liquide dans le récipient. En effet, en prélevant du liquide dans le récipient, et en l'absence d'une prise d'air sur l'extérieur, on crée petit à petit un vide qui rend le prélèvement de liquide supplémentaire un peu plus difficile pour l'utilisateur. Ceci se rencontre principalement lorsque le récipient est rigide.

La prise d'air permet d'éviter ce type de problème.

Par ailleurs, le filtre à air 50 permet de filtrer l'air pris de l'extérieur pour éviter que celui-ci ne vienne polluer le liquide contenu dans le récipient, par exemple par l'apport de poussières ou autres contaminants susceptibles de polluer le contenu du récipient, tels que des bactéries.

Par ailleurs, il convient de noter que l'ajout de cette prise d'air, intégrant un filtre à air 50, ne modifie pas, par rapport au premier mode de réalisation, l'encombrement du dispositif de prélèvement 100'.

Et lorsque le composant 20' est mis en rotation, le filtre à air 50 qui est situé dans le logement 27 défini dans le corps 26 du composant 20' accompagne le mouvement de rotation.

Selon un mode de réalisation particulièrement avantageux, le filtre à air 50 est hydrophobe. Cela permet d'éviter la prise en eau dans le récipient, protégeant ainsi le contenu de l'hydratation. Le filtre à air 50 peut avoir différentes porosités et avantageusement une porosité qui permet la reprise en air stérile, lorsque les pores (orifices) du filtre présentent une plus grande dimension inférieure ou égale à 0,22 µm. De cette manière la stérilité de la composition contenue dans le récipient R peut être conservée. Le filtre à air 50 peut avantageusement être hydrophobe et lipophobe (oléophobe). Dans ce cas, il permet de limiter ou d'empêcher la pénétration et/ou l'échappement à la fois d'eau et des solvants apolaires comme les lipides (corps gras).

La figure 3 représente un troisième mode de réalisation de l'invention.

Ce troisième mode de réalisation reprend les caractéristiques du deuxième mode de réalisation. Aussi, par rapport aux figures 1(a) à 1(g) et aux figures 2(a) et 2(b), les mêmes éléments portent les mêmes références.

La figure 3(a) représente selon une vue de coupe un dispositif 100" de prélèvement de liquide dans un récipient, lorsque le composant 20 est dans sa position de fermeture. La figure 3(b) représente selon une vue en coupe, ce même dispositif 100", mais lorsque le composant 20 est dans sa position d'ouverture. La figure 3(c) est une vue partielle, en coupe, réalisée au niveau des filtres à air 50, 51. La figure 3(d) représente, selon une vue en perspective, le composant 20".

Cependant, il comprend des caractéristiques supplémentaires.

En effet, dans ce troisième mode de réalisation, le corps 26 du composant 20" est modifié et comporte un troisième canal 23 ainsi qu'un autre logement 28 dans lequel le troisième canal débouche. Le troisième canal 23 permet une prise d'air additionnelle entre l'extérieur du récipient vers l'intérieur du récipient à travers un autre filtre à air 51 qui est logé dans le logement 28.

Avantageusement, l'extrémité proximale 23p de ce troisième canal 22 débouche dans le logement 28 comportant l'autre filtre à air 51 et l'extrémité distale 23d de ce troisième canal 23, apte à établir une communication fluidique avec le récipient, débouche dans le logement 27 du filtre à air 50. Par ce biais, l'air extérieur entrant par le filtre à air 51 passe par le troisième canal 23, puis par le deuxième canal 22 avant d'arriver dans le récipient. Cette conception évite de réaliser un troisième canal 23 de façon identique à celui du deuxième canal 22 et permet donc de mettre à profit au mieux l'espace disponible dans le corps 26 du composant 20".

En variante, on pourrait cependant prévoir un troisième canal 23 totalement indépendant du deuxième canal 22.

Là également, l'autre filtre à air 51 du fait de son insertion dans un logement 28 du composant 20", suit le mouvement de rotation de ce composant 20".

Cette prise d'air supplémentaire améliore la rapidité de l'équilibrage de pression lors d'un prélèvement de liquide dans le récipient, en particulier pour des récipients rigides, sans impacter l'encombrement global du dispositif 100".

Selon un mode de réalisation particulièrement avantageux, le filtre à air 51 est hydrophobe. Cela permet d'éviter la prise en eau dans le récipient, protégeant ainsi le contenu de l'hydratation. Le filtre à air 51 peut avoir différentes porosités et avantageusement une porosité qui permet la reprise en air stérile, lorsque les pores (orifices) du filtre présentent une plus grande dimension inférieure ou égale à 0,22 µm. De cette manière la stérilité de la composition contenue dans le récipient R peut être conservée. L'autre filtre à air 51 peut avantageusement être hydrophobe et lipophobe (oléophobe). Dans ce cas, il permet de limiter ou d'empêcher la pénétration et/ou l'échappement à la fois d'eau et des solvants apolaires comme les lipides (corps gras).

Une caractéristique additionnelle prévue dans le troisième mode de réalisation concerne l'ajout d'un obturateur 121 de canal de prise d'air sur le logement et plus précisément sur la deuxième embase 12 de ce logement 10.

En effet, la deuxième embase 12 comporte un obturateur 121 pour le deuxième canal 22. Ainsi, lorsque le composant 20" est dans sa position de fermeture (figure 3(a)), le deuxième canal 22 est fermé par cet obturateur 121, au niveau de son extrémité distale 22d. Dans ce cas, on rappelle que l'extrémité distale 21d du canal 21 destiné au prélèvement de liquide est également fermée par la paroi interne 12PI de la deuxième embase 12. Par ailleurs, lorsque le composant 20" est dans sa position d'ouverture (figure 3(b)), le deuxième canal 22 est ouvert au niveau de son extrémité distale 22d. Dans ce cas, on rappelle que l'extrémité distale 21d du canal 21 débouche alors dans le passage 120 de la deuxième embase 12, passage qui débouche à l'intérieur du récipient R.

L'utilisation d'un obturateur 121 offre une sécurité supplémentaire lorsque le composant 20" est dans sa position de fermeture. En effet, si le récipient R est renversé, le liquide qui ne peut entrer dans le canal 21, fermé, ne pourra pas non plus entrer dans le deuxième canal 22.

Un autre caractéristique additionnelle prévue dans le troisième mode de réalisation concerne l'ajout d'une jupe 25, par exemple cylindrique, entourant le réceptacle 24. Cette jupe 25 peut être réalisée avec le même matériau que le corps 26 et donc être moulée en même temps que le corps 26. Cette jupe permet, comme on peut le constater sur la figure 3(b) d'offrir un guidage pour un Luer L. En effet, le Luer L peut ainsi être guidé dans l'espace défini entre le réceptacle 24 et la jupe 25. Cela facilite l'action de l'utilisateur en particulier en prévenant un mésusage qui consisterait à appliquer le Luer L latéralement, c'est-à-dire de biais par rapport à l'axe longitudinal (AL).

Par ailleurs, la présence de cette jupe 25 peut permettre à un utilisateur d'assurer une action d'ouverture ou de fermeture du composant 20 manuellement et directement, à savoir sans l'intermédiaire d'une seringue de type Luer ou autre, en manipulant la jupe 25 sans toucher le réceptacle 24 ou le bouchon 33. De ce fait, cet actionnement peut s'effectuer sans que l'utilisateur ne touche les éléments susceptibles d'être en contact avec le liquide contenu dans le récipient. Ceci permet d'assurer la propreté et/ou la stérilité du bouchon 33.

Il convient de noter que l'invention n'est pas limitée au trois modes de réalisation représentés sur les figures annexées.

L'invention couvre en effet d'autres modes de réalisation.

Ainsi, la jupe 25 du composant 20" entourant le logement 24 pour la valve élastique 30, discutée à l'appui du troisième mode de réalisation, peut être ajoutée à la réalisation représentée sur la figure 1 ou à celle qui est représentée sur la figure 2. En effet, la fonction remplie par la jupe 25 est également d'intérêt dans ces cas.

Ainsi également, l'agencement du logement 10 permettant de fermer concomitamment d'une part, le canal 21 du composant 20", prévu pour l'écoulement du liquide contenu dans le récipient et d'autre part, le canal 22 de prise d'air du composant 20" par un obturateur, comme discuté à l'appui du troisième mode de réalisation, peut également être prévu pour une réalisation modifiée de la figure 2. En effet, la présence d'un obturateur 121 apporte un bénéfice dès lors qu'une prise d'air est envisagée.

Quel que soit le mode de réalisation envisagé, on peut prévoir un témoin de l'état du composant 20, 20', 20" ouvert ou fermé. Pour cela, il suffit de prévoir au moins une ouverture O sur la première embase 11 permettant de voir, à travers cette ouverture, une partie du composant 20 comportant un témoin visuel TV de son état.

C'est ce qui est représenté sur la figure 4, où la figure 4(a) représente la position de fermeture du composant 20, 20', 20" (témoin visuel TV rouge par exemple) et la figure 4(b) sa position d'ouverture (témoin visuel TV vert par exemple).

Cela apporte une sécurité supplémentaire à l'utilisateur.

Il est avantageux de prévoir aussi, sur la première embase 11, au moins une barbacane ou une ouverture, latéralement par rapport à l'ouverture O, afin de permettre l'évacuation de liquides éventuellement recueillis derrière la première embase 11. En effet, il a été constaté que lorsque du liquide est emprisonné derrière la première embase 11, son évaporation peut apporter, au contact du ou des filtres, des résidus susceptibles de diminuer l'efficacité des filtres pour l'équilibrage des pressions entre l'intérieur et l'extérieur du récipient R. L'évacuation de liquides est augmentée grâce à la présence de barbacanes et le risque de dégradation de la qualité des filtres est diminué.

Différents matériaux sont envisageables pour réaliser les différents éléments du dispositif 100, 100', 100" selon l'invention.

La première embase 11 du logement 10 pourra être réalisée en Acrilonitrile Butadiène Styrène (ABS), en polycarbonate (PC) ou en poly(téréphtalate de butylène) (PBT). La deuxième embase 12 du logement 10 et la valve élastique 30 pourront être réalisées en thermoplastique élastomère (TPE), thermoplastique élastomère vulcanisé (TPV), en thermoplastique élastomère uréthane (TPU), en silicone, en fluorosilicone, n chlorobutyle, en bromobutyle, en nitrile, fluoroélastomère (FKM) ou en éthylène-propylène-diène monomère (EPDM). Avantageusement, ces élastomères peuvent être revêtus d'un film protecteur.

Le composant 20, 20', 20" (donc le corps 26, le réceptacle 24 et, le cas échéant, la jupe 25) pourra être réalisé en poly(téréphtalate de butylène) (PBT), en Polypropylène (PP) ou en Polyéthylène Téréphtalate (PET).

Le capuchon 40 pourra notamment être réalisé en polypropylène (PP).

Ces matériaux sont stérilisables par voie classique. Avantageusement, ils peuvent être irradiés ou autoclavés.

Il convient de noter que dans la description qui précède, le logement 10 est présenté comme étant formé de deux embases 11, 12 montées l'une sur l'autre. Dans le cadre de l'invention, on pourrait prévoir que le logement 10 soit réalisé d'une seule pièce, une première partie remplissant la fonction de la première embase 11 et une deuxième partie remplissant la fonction de la deuxième embase 12. On peut, à titre d'exemple, envisager l'utilisation d'une capsule sertie, clipsée ou vissée sur l'ouverture du récipient R. Avantageusement, le dispositif 100, 100', 100" de prélèvement de liquide selon l'invention est indémontable afin d'assurer la sécurité des enfants vis-à-vis de la composition contenue dans le récipient R ou de garantir que le contenu n'a pas été modifié.

L'invention porte aussi sur un récipient R comportant un liquide (solution ou suspension) et une ouverture, ledit récipient R comprenant, au niveau de son ouverture, un dispositif 100, 100', 100" de prélèvement de liquide selon l'invention. Selon un mode de réalisation, le récipient R comprend un tube plongeur TP, souple ou rigide, en connexion avec l'extrémité distale 21d du corps 26. Avantageusement le tube plongeur TP présente une longueur correspondant à la hauteur du récipient R, ce qui permet le prélèvement de la composition contenue dans le récipient R, tête en haut. Le tube plongeur TP est par exemple représenté sur la figure 5. Cette figure 5 correspond en fait à la figure 3(a), sur laquelle le tube plongeur TP a été ajouté. Bien entendu, un tel tube plongeur peut être envisagé quel que soit le mode de réalisation considéré.

Le récipient R peut être une bouteille, un flacon ou une poche.

Le récipient R peut être souple ou rigide. Le matériau dans lequel est constitué le récipient R peut être avantageusement du verre ou du plastique (différents types de plastiques peuvent être envisagés).

Enfin, l'invention porte également sur l'utilisation d'un récipient R comprenant un liquide et muni d'une ouverture et comprenant, au niveau de son ouverture, un dispositif 100, 100', 100" de prélèvement de liquide selon l'invention en tant que conditionnement d'un liquide consistant en une composition pharmaceutique stérile.

L'invention porte aussi sur l'utilisation, dans le cadre d'un traitement thérapeutique curatif ou préventif, d'une composition pharmaceutique contenue dans un récipient R comportant ladite composition pharmaceutique et une ouverture, ledit récipient R comprenant, au niveau de son ouverture, un dispositif 100, 100', 100" de prélèvement de liquide selon l'invention. Selon un mode particulièrement préféré de l'invention, ladite utilisation a lieu dans le domaine vétérinaire pour administrer à un animal une composition pharmaceutique stérile.

## Revendications

1. Dispositif (100, 100', 100") de prélèvement d'un liquide dans un récipient, **caractérisé en ce qu'**il comporte :
- un logement (10) présentant un axe longitudinal (AL);
- un composant (20, 20', 20") comprenant :
• un corps (26) muni d'au moins un canal (21) avec une extrémité proximale (21p) et une extrémité distale (21d) ;
• un réceptacle (24), fixe par rapport au corps (26), et situé dans le prolongement de l'extrémité proximale (21p) dudit au moins un canal (21),
ledit composant (20, 20', 20") étant monté à rotation par rapport au logement (10) autour de l'axe longitudinal de ce logement (10) entre une position de fermeture dans laquelle l'extrémité distale (21d) dudit au moins un canal (21) est fermée par le logement (10) et une position d'ouverture dans laquelle l'extrémité distale (21d) dudit au moins un canal (21) est apte à établir une communication fluidique avec le récipient ; et
- une valve élastique (30) logée dans le réceptacle (24).

2. Dispositif (100, 100', 100") selon la revendication 1, **caractérisé en ce que** la valve élastique (30) comporte un orifice central (31) dont une extrémité distale (31d) est en communication fluidique avec l'extrémité proximale (21d) dudit au moins un canal (21) du composant (20) et dont une extrémité proximale (31p) se présente sous la forme d'un bouchon (33) muni d'au moins une fente (34).

3. Dispositif (100, 100', 100") selon l'une des revendications précédentes, **caractérisé en ce que** la valve élastique (30) est réalisée en élastomère, par exemple en élastomère silicone.

4. Dispositif (100, 100', 100") selon l'une des revendications précédentes, **caractérisé en ce que** le composant (20) comporte une jupe (25), par exemple une jupe cylindrique, entourant le réceptacle (24).

5. Dispositif (100, 100', 100") selon l'une des revendications précédentes, **caractérisé en ce que** le corps (26) du composant (20', 20") comprend un logement (27) ainsi qu'au moins un deuxième canal (22) dont une extrémité proximale (22p) débouche dans le logement (27), lequel logement (27) comporte un filtre à air (50) en communication fluidique avec l'extérieur, et dont une extrémité distale (22d) est apte à établir une communication fluidique avec le récipient.

6. Dispositif (100, 100', 100") selon la revendication 5, **caractérisé en ce que** le composant (20") comprend un autre logement (28) ainsi qu'au moins un troisième canal (23) dont une extrémité proximale (23p) débouche dans cet autre logement (28), lequel autre logement (28) comporte un autre filtre à air (51) en communication fluidique avec l'extérieur, et dont une extrémité distale (23d) est apte à établir une communication fluidique avec le récipient.

7. Dispositif (100, 100', 100") selon la revendication précédente, **caractérisé en ce que** l'extrémité distale (23d) dudit au moins un troisième canal (23) débouche dans le logement (27).

8. Dispositif (100, 100', 100") selon l'une des revendications 5 à 7, **caractérisé en ce que** le ou chaque filtre à air (50, 51) est hydrophobe et avantageusement lipophobe.

9. Dispositif (100, 100', 100") selon l'une des revendications 5 à 8, **caractérisé en ce que** le ou chaque filtre à air (50, 51) présente des orifices dont la plus grande dimension est inférieure ou égale à 0,22 µm.

10. Dispositif (100, 100', 100") selon l'une des revendications 5 à 9, **caractérisé en ce que** le logement (10) comprend un obturateur (121) pour fermer l'extrémité distale (22d, 23d) dudit au moins un deuxième canal (22) et/ou dudit au moins un troisième canal (23) lorsque le composant (20) est dans sa position de fermeture.

11. Dispositif (100, 100', 100") selon l'une des revendications précédentes, **caractérisé en ce que** qu'il comprend un témoin (T) de la position de fermeture ou d'ouverture du composant (20).

12. Dispositif (100, 100', 100") selon l'une des revendications précédentes, **caractérisé en ce qu'**il comprend, en outre, un capuchon (40) monté de façon amovible sur le logement (10).

13. Dispositif (100, 100', 100") selon la revendication précédente, **caractérisé en ce qu'**il comprend un témoin d'effraction (41) du capuchon (40) par rapport au logement (10).

14. Dispositif (100, 100', 100") selon l'une des revendications précédentes, **caractérisé en ce que** le logement (10) comporte :
- une première embase (11) destinée à être montée sur l'extérieur du récipient ; et
- une deuxième embase (12) destinée à être montée sur l'intérieur du récipient, ladite deuxième embase (12), venue de matière ou coopérant avec la première embase (11), formant la partie du logement (10) avec laquelle le composant (20) coopère pour passer de sa position de fermeture à sa position d'ouverture et inversement.

15. Récipient (R) comportant un liquide et une ouverture, ledit récipient étant **caractérisé en ce qu'**il comprend, au niveau de son ouverture, un dispositif (100, 100', 100") de prélèvement de liquide selon l'une des revendications précédentes.

16. Récipient (R) selon la revendication 15, ledit récipient comprenant un tube plongeur en connexion avec l'extrémité distale (21d) du corps (26).

17. Utilisation d'un récipient (R) selon l'une des revendications 15 ou 16, en tant que conditionnement pour un liquide consistant en une composition pharmaceutique stérile.

## Patentansprüche

1. Vorrichtung (100, 100', 100") zur Entnahme einer Flüssigkeit in einem Behälter, **dadurch gekennzeichnet, dass** sie Folgendes umfasst:
- eine Aufnahme (10), die eine Längsachse (AL) aufweist;
- eine Komponente (20, 20', 20"), umfassend:
• einen Körper (26), der mit mindestens einem Kanal (21) mit einem proximalen Ende (21p) und einem distalen Ende (21d) versehen ist;
• einen Aufnahmebehälter (24), der in Bezug auf den Körper (26) fixiert und sich in der Verlängerung des proximalen Endes (21p) des mindestens einen Kanals (21) befindet, wobei die Komponente (20, 20', 20") in Bezug auf die Aufnahme (10) um die Längsachse dieser Aufnahme (10) zwischen einer Schließstellung, in der das distale Ende (21d) des mindestens einen Kanals (21) durch die Aufnahme (10) verschlossen ist, und einer Öffnungsstellung, in der das distale Ende (21d) des mindestens einen Kanals (21) in der Lage ist, eine Fluidkommunikation mit dem Behälter herzustellen, drehbar angebracht ist; und
- ein elastisches Ventil (30), das in dem Aufnahmebehälter (24) untergebracht ist.

2. Vorrichtung (100, 100', 100") nach Anspruch 1, **dadurch gekennzeichnet, dass** das elastische Ventil (30) eine zentrale Öffnung (31) umfasst, von der ein distales Ende (31d) in Fluidkommunikation mit dem proximalen Ende (21d) des mindestens einen Kanals (21) der Komponente (20) steht und von der ein proximales Ende (31p) in Form eines Stopfens (33) vorliegt, der mit mindestens einem Schlitz (34) versehen ist.

3. Vorrichtung (100, 100', 100") nach einem der vorstehenden Ansprüche, **dadurch gekennzeichnet, dass** das elastische Ventil (30) aus Elastomer, z.B. aus Silikonelastomer, hergestellt ist.

4. Vorrichtung (100, 100', 100") nach einem der vorstehenden Ansprüche, **dadurch gekennzeichnet, dass** die Komponente (20) eine Schürze (25), beispielsweise eine zylindrische Schürze, umfasst, die den Aufnahmebehälter (24) umgibt.

5. Vorrichtung (100, 100', 100") nach einem der vorstehenden Ansprüche, **dadurch gekennzeichnet, dass** der Körper (26) der Komponente (20', 20") eine Aufnahme (27) sowie mindestens einen zweiten Kanal (22) umfasst, von dem ein proximales Ende (22p) in die Aufnahme (27) mündet, welche Aufnahme (27) einen Luftfilter (50) in Fluidkommunikation mit der Außenseite umfasst, und von dem ein distales Ende (22d) in der Lage ist, eine Fluidkommunikation mit dem Behälter herzustellen.

6. Vorrichtung (100, 100', 100") nach Anspruch 5, **dadurch gekennzeichnet, dass** die Komponente (20") eine weitere Aufnahme (28) sowie mindestens einen dritten Kanal (23) umfasst, von dem ein proximales Ende (23p) in diese weitere Aufnahme (28) mündet, welche weitere Aufnahme (28) einen weiteren Luftfilter (51) in Fluidkommunikation mit der Außenseite umfasst, und von dem ein distales Ende (23d) in der Lage ist, eine Fluidkommunikation mit dem Behälter herzustellen.

7. Vorrichtung (100, 100', 100") nach dem vorstehenden Anspruch, **dadurch gekennzeichnet, dass** das distale Ende (23d) des mindestens einen dritten Kanals (23) in die Aufnahme (27) mündet.

8. Vorrichtung (100, 100', 100") nach einem der Ansprüche 5 bis 7, **dadurch gekennzeichnet, dass** der oder jeder Luftfilter (50, 51) hydrophob und vorteilhafterweise lipophob ist.

9. Vorrichtung (100, 100', 100") nach einem der Ansprüche 5 bis 8, **dadurch gekennzeichnet, dass** der oder jeder Luftfilter (50, 51) Öffnungen aufweist, deren größte Abmessung kleiner oder gleich 0,22 µm ist.

10. Vorrichtung (100, 100', 100") nach einem der Ansprüche 5 bis 9, **dadurch gekennzeichnet, dass** die Aufnahme (10) einen Verschluss (121) zum Verschließen des distalen Endes (22d, 23d) des mindestens einen zweiten Kanals (22) und/oder des mindestens einen dritten Kanals (23) umfasst, wenn sich die Komponente (20) in ihrer Schließstellung befindet.

11. Vorrichtung (100, 100', 100") nach einem der vorstehenden Ansprüche, **dadurch gekennzeichnet, dass** sie eine Kontrollvorrichtung (T) der Schließ- oder Öffnungsstellung der Komponente (20) umfasst.

12. Vorrichtung (100, 100', 100") nach einem der vorstehenden Ansprüche, **dadurch gekennzeichnet, dass** sie weiter eine Kappe (40) umfasst, die abnehmbar auf der Aufnahme (10) angebracht ist.

13. Vorrichtung (100, 100', 100") nach dem vorstehenden Anspruch, **dadurch gekennzeichnet, dass** sie eine Originalitätssicherung (41) der Kappe (40) in Bezug auf die Aufnahme (10) umfasst.

14. Vorrichtung (100, 100', 100") nach einem der vorstehenden Ansprüche, **dadurch gekennzeichnet, dass** die Aufnahme (10) Folgendes umfasst
- eine erste Basis (11), die zur Anbringung an der Außenseite des Behälters vorgesehen ist; und
- eine zweite Basis (12), die zur Anbringung an der Innenseite des Behälters vorgesehen ist, wobei die zweite Basis (12), die einstückig ist oder mit der ersten Basis (11) zusammenwirkt, den Teil der Aufnahme (10) bildet, mit dem die Komponente (20) zusammenwirkt, um von ihrer Schließstellung in ihre Öffnungsstellung und umgekehrt überzugehen.

15. Behälter (R), der eine Flüssigkeit und eine Öffnung umfasst, wobei der Behälter **dadurch gekennzeichnet ist, dass** er auf Höhe seiner Öffnung eine Vorrichtung (100, 100', 100") zur Entnahme von Flüssigkeit nach einem der vorstehenden Ansprüche umfasst.

16. Behälter (R) nach Anspruch 15, wobei der Behälter ein Tauchrohr in Verbindung mit dem distalen Ende (21d) des Körpers (26) umfasst.

17. Verwendung eines Behälters (R) nach einem der Ansprüche 15 oder 16 als Verpackung für eine Flüssigkeit, die aus einer sterilen pharmazeutischen Zusammensetzung besteht.

## Claims

1. Device (100, 100', 100") for taking a liquid in a container, **characterised in that** it comprises:
- a housing (10) having a longitudinal axis (AL);
- a component (20, 20', 20") comprising:
• a body (26) equipped with at least one channel (21) with a proximal end (21p) and a distal end (21d);
• a receptacle (24), attached with respect to the body (26), and situated in the extension of the proximal end (21p) of said at least one channel (21),
said component (20, 20' 20") being rotatably mounted with respect to the housing (10) about the longitudinal axis of this housing (10) between a closed position wherein the distal end (21d) of said at least one channel (21) is closed by the housing (10) and an open position wherein the distal end (21d) of said at least one channel (21) is capable of establishing a fluid communication with the container; and
- an elastic valve (30) housed in the receptacle (24).

2. Device (100, 100', 100") according to claim 1, **characterised in that** the elastic valve (30) comprises a central orifice (31) of which a distal end (31d) is in fluid communication with the proximal end (21d) of said at least one channel (21) of the component (20) and of which a proximal end (31p) is presented in the form of a plug (33) equipped with at least one slot (34).

3. Device (100, 100', 100") according to one of the preceding claims, **characterised in that** the elastic valve (30) is made of elastomeric material, for example of elastomeric silicon.

4. Device (100, 100', 100") according to one of the preceding claims, **characterised in that** the component (20) comprises a sleeve (25), for example a cylindrical sleeve, surrounding the receptacle (24).

5. Device (100, 100', 100") according to one of the preceding claims, **characterised in that** the body (26) of the component (20', 20") comprises a housing (27) as well as at least one second channel (22) of which a proximal end (22p) opens into the housing (27), which housing (27) comprises an air filter (50) in fluid communication with the exterior, and of which a distal end (22d) is capable of establishing a fluid communication with the container.

6. Device (100, 100', 100") according to claim 5, **characterised in that** the component (20") comprises another housing (28) as well as at least one third channel (23) of which a proximal end (23p) opens into this other housing (28), which other housing (28) comprises another air filter (51) in fluid communication with the exterior, and of which a distal end (23d) is capable of establishing a fluid communication with the container.

7. Device (100, 100', 100") according to the preceding claim, **characterised in that** the distal end (23d) of said at least a third channel (23) opens into the housing (27).

8. Device (100, 100', 100") according to one of claims 5 to 7, **characterised in that** the, or each, air filter (50, 51) is hydrophobic and advantageously lipophobic.

9. Device (100, 100', 100") according to one of claims 5 to 8, **characterised in that** the, or each, air filter (50, 51) has orifices of which the largest dimension is less than or equal to 0.22µm.

10. Device (100, 100', 100") according to one of claims 5 to 9, **characterised in that** the housing (10) comprises a valve (121) to close the distal end (22d, 23d) of said at least one second channel (22) and/or said at least a third channel (23) when the component (20) is in its closed position.

11. Device (100, 100', 100") according to one of the preceding claims, **characterised in that** it comprises a closed or open position indicator (T) for the component (20).

12. Device (100, 100', 100") according to one of the preceding claims, **characterised in that** it comprises, in addition, a cap (40) mounted in a detachable manner on the housing (10).

13. Device (100, 100', 100") according to the preceding claim, **characterised in that** it comprises a breakage indicator (41) for the cap (40) with respect to the housing (10).

14. Device (100, 100', 100") according to one of the preceding claims, **characterised in that** the housing (10) comprises:
- a first base (11) intended to be mounted on the outside of the container; and
- a second base (12) intended to be mounted on the inside of the container, said second base (12), integral or engaging with the first base (11), forming the part of the housing (10) with which the component (20) engages to pass from its closed position to its open position, and vice versa.

15. Container (R) comprising a liquid and an opening, said container being **characterised in that** it comprises, at the level of its opening, a liquid taking device (100, 100', 100") according to one of the preceding claims.

16. Container (R) according to claim 15, said container comprising a dip tube in connection with the distal end (21d) of the body (26).

17. Use of a container (R) according to one of claims 15 or 16, as packaging for a liquid consisting of a sterile pharmaceutical composition.
